# FASCICULE DE BREVET EUROPEEN

(11) **EP 0 172 779 B1**
(45) Date de publication et mention de la délivrance du brevet: **02.03.1988**
(21) Numéro de dépôt: 85450018.8
(22) Date de dépôt: 25.07.1985
(51) Int. Cl.: H01R 13/58

(54) **Connecteur electrique multipolaire**
Mehrpoliger elektrischer Verbinder
Multipole electrical connector

(30) Priorité: 30.07.1984 FR 8412176
(43) Date de publication de la demande: 26.02.1986
(73) Titulaire: Borloz, Didier, F-31380 Garidech (FR)
(72) Inventeur: Borloz, Didier, F-31380 Garidech (FR)
(74) Mandataire: Ravina, Bernard

(56) Documents cités:
- CH-A- 612 797
- FR-A- 2 335 771

## Description

La présente invention concerne un connecteur électrique multipolaire.

Les connecteurs électriques multipolaires existant actuellement sont constitués d'une manière générale de deux pièces : un capot avant et un capot arrière.

Le capot avant est destiné à recevoir un support de fiches femelles ou mâles et le capot arrière constitue un guide câble et une protection de contact pour l'utilisateur.

Entre ces deux capots est disposé un serre câble évitant la rupture de la liaison des fils électriques au niveau de la soudure à l'arrière des fiches sous un effort de traction. (Voir par exemple les documents FR-A-2 335 771 et CH-A-612797).

De nombreux inconvénients se sont révélés sur la liaison des deux capots et du serre câble.

En effet, la fixation des capots entre eux est souvent réalisée par l'intermédiaire du serre câble qui comporte un filetage sur lequel vient se visser le capot arrière exerçant ainsi une traction sur le dit serre câble permettant le pincement du câble.

Mais le vissage du capot arrière entraîne souvent la rotation du serre câble et par conséquent, la torsion du câble causant la rupture des fils de connexion.

D'autre part, au cours du démontage, le serre câble n'étant pas lié aux capots, tombe et est très souvent perdu.

Un autre inconvénient est apparu sur les connecteurs, jusqu'alors réalisés, celui de la fixation des supports de fiches sur le capot avant.

En effet, la conception desdits capots avant est telle que ceux-ci ne peuvent recevoir qu'un seul type de support de fiches.

Un capot est prévu pour recevoir un support de fiches mâles, un autre pour recevoir un support de fiches femelles.

Cet inconvénient entraîne une complexité dans la fabrication des connecteurs et de nombreux risques d'erreurs.

De plus le montage du support de fiches femelles entraîne souvent la rupture des connexions du câble sur les fiches, car il est souvent nécessaire d'incliner le support par rapport au capot et donc de plier les fils.

La présente invention vise à obvier à l'ensemble de ces inconvénients en présentant un connecteur multipolaire évitant la torsion du câble par le serre câble, apte à recevoir les supports de fiches mâles et femelles et proposant un montage simple de ces supports.

A cet effet, le connecteur multipolaire selon l'invention comporte un capot avant dans lequel est monté un serre câble et un capot arrière coopérant avec le capot avant et le serre câble, caractérisé en ce que le serre câble est doté d'au moins deux ailes reliées à leur extrémité arrière par un moyen élastique de centrage du câble comportant chacune une surface de blocage en rotation et de glissement en translation coopérant avec la partie arrière du capot avant et, au moins un moyen d'accrochage sur ledit capot avant ménagé à l'extrémité avant desdites ailes.

Suivant une autre caractéristique du connecteur selon l'invention, le capot avant est doté de moyens de fixation aptes à recevoir soit un support de fiches mâles et le connecteur femelle correspondant, soit un support de fiches femelles comportant au moins un organe d'accrochage avec le connecteur mâle correspondant.

Suivant encore une autre caractéristique du connecteur selon l'invention, le support de fiches femelles est doté d'au moins un organe élastique d'accrochage mobile en translation longitudinale destiné à coopérer avec, d'une part, les moyens de fixation du capot avant et d'autre part, avec les moyens de fixation d'un capot avant d'un connecteur mâle.

D'autres avantages et caractéristiques de l'invention apparaîtront dans la description d'une forme de réalisation et en se référant aux dessins annexés donnés à titre d'exemple non limitatif et en lesquels :
La figure 1 est une vue latérale en demie coupe d'un connecteur femelle selon l'invention.
La figure 2 est une vue latérale en demie coupe d'un connecteur mâle.
La figure 3 est une vue en perspective du serre câble suivant une première forme de réalisation du connecteur selon l'invention.
La figure 4 est une vue en perspective du serre câble selon une autre forme de réalisation.

Comme représenté aux figures 1 et 2, le connecteur électrique multipolaire selon l'invention comporte un capot avant 1 dans lequel est disposé un serre câble 2 et un capot arrière 3 coopérant avec ledit capot avant et avec ledit serre câble.

Le capot avant 1 est de préférence constitué par un corps cylindrique tubulaire doté dans sa partie arrière d'au moins un élément du moyen d'assemblage avec le capot arrière 3.

Ledit capot arrière est préférentiellement formé par un corps cylindro-conique tubulaire et comporte dans sa partie avant au moins un élément du moyen d'assemblage avec le capot avant 1.

Selon une forme préférentielle de réalisation, le moyen d'assemblage des capots 1 et 3 est constitué par un système vis-écrou.

La partie arrière du capot avant 1 est dotée d'un filetage 4 extérieur ménagé à l'extrémité d'un décrochement 5.

Le capot arrière 3 comporte de préférence sur toute la longueur d'une portion cylindrique avant 6 un filetage intérieur 7 coopérant avec le filetage extérieur 4 du capot avant 1.

Avantageusement, les capots avant 1 et arrière 3 sont dotés sur une partie de leur surface extérieure de crans 8 de préhension ménagés axialement auxdits capots afin de faciliter l'assemblage de ceux-ci.

A l'extrémité de la partie cylindrique arrière 9 du capot arrière 3 et perpendiculairement à celle-ci est réalisé un rebord 10 orienté vers l'axe dudit capot.

Ce rebord 10 est destiné à bloquer un guide câble 11 souple doté d'une saignée dans laquelle se loge ledit rebord.

Le diamètre intérieur de la partie avant 6 du capot arrière 3 est plus grand que le diamètre intérieur de la partie cylindrique arrière 9.

La surface intérieure dudit capot arrière comporte une surface de révolution tronconique 12 reliant les parties cylindriques avant 6 et arrière 9 et dont le rôle sera expliqué plus avant.

Le capot arrière 3 coopère avec le capot avant 1 et avec le serre câble 2.

Comme représenté en figure 3 et selon une forme préférentielle de réalisation, le serre câble 2 est doté d'au moins deux ailes 13 reliées à leur extrémité arrière par au moins un moyen élastique de centrage du câble comportant chacune une face de serrage 14 dudit câble, parallèle à l'axe central du serre câble, au moins une surface 15 de blocage en rotation et de glissement en translation coopérant avec la partie arrière du capot avant 1 et au moins un moyen d'accrochage sur ledit capot avant ménagé sur l'extrémité avant desdites ailes.

Suivant une forme préférentielle de réalisation du connecteur selon l'invention, le serre câble 2 est doté de deux ailes 13 dont les faces de serrage 14 sont espacées et parallèles.

Chaque face de serrage 14 est dotée d'un évidement 16 en portion de cylindre courant sur toute la longueur de ladite face afin d'offrir une plus grande surface de serrage sur le câble.

L'extrémité arrière de chaque aile 13 est constituée d'une embase 17 en portion de cylindre.

Les embases 17 desdites ailes sont de préférence contenues dans un même cylindre de manière à ce que le serre câble 2 présente en sa partie arrière une section transversale circulaire.

En avant de chaque embase 17 est ménagée une paroi 18 sur laquelle sont réalisés la face 14 de serrage plane, la surface 15 de blocage en rotation et de glissement et au moins un moyen d'accrochage au capot avant.

La face 14 de chaque paroi 18 est dans le prolongement de l'embase 17 et couvre donc toute la hauteur de l'aile 13.

La surface 15 de blocage en rotation et de glissement est ménagée à l'opposé de la paroi 14 de serrage.

Ladite surface 15 est de préférence de section transversale rectangulaire diminuant de l'arrière du serre câble 2 vers l'avant.

La surface 15 de blocage en rotation et de glissement est donc plane et inclinée vers l'avant du serre câble 2.

Les surfaces 15 de glissement et de blocage en rotation sont symétriques par rapport à un plan médian parallèle aux parois de serrage 14 et leur ligne de convergence est située en avant du serre câble 2.

La largeur des parois 18 est sensiblement inférieure à celle des embases 17 et leur épaisseur couvre toute l'embase.

A l'extrémité avant de chaque paroi 18 est ménagé de préférence un moyen d'accrochage sur le capot avant 1 du connecteur selon l'invention.

Ce moyen d'accrochage est formé par un épaulement 19 ménagé sur la surface 15 et perpendiculaire à la face 14 de serrage.

Préférentiellement, cet épaulement a une forme en portion de cercle concentrique à l'évidement 16 des faces de serrage 14.

Les ailes 13 sont reliées à leur extrémité arrière par un moyen élastique de centrage du câble.

Ce moyen de centrage est suivant une forme préférentielle de réalisation constitué par un annelet 13A reliant lesdites ailes au niveau de leur embase 17 et de diamètre intérieur égal au diamètre du cylindre formant les évidements 16 des faces 14.

Cet annelet 13A est élastique afin de permettre le rapprochement des extrémités avant des parois 18 sous l'effet d'une force radiale audit serre câble et leur retour en position initiale lorsque cette force cesse.

Le serre câble 2 ainsi constitué est placé en coopération avec le capot avant 1.

L'extrémité arrière du capot avant 1 du connecteur selon l'invention est doté d'un orifice polygonal 20 ménagé axialement audit capot avant et dans un rebord 21 et dont la section est un tronc de pyramide dont le sommet se trouve sur l'axe - du capot avant 1 et à l'intérieur de celui-ci.

Selon une forme préférentielle de réalisation, l'orifice 20 présente un nombre de côtés égal ou multiple d'au moins deux du nombre d'ailes 13 du serre câble 2.

Ledit serre câble suivant la forme de réalisation sus décrite est doté de deux ailes 13, l'orifice 20 du capot avant 1 est donc préférentiellement doté de quatre côtés.

Le serre câble 2 est placé dans ledit orifice 20 par rapprochement de ces ailes 13 de manière que les épaulements 19 viennent en appui derrière le rebord 21 formant ledit orifice.

Le serre câble 2 est donc bloqué sur le capot avant 1 par ses épaulements 19.

Chaque surface 15 de blocage en rotation et de glissement est appuyée contre une face 22 de l'orifice 20 présentant sensiblement la même inclinaison que lesdites surfaces.

Les surfaces 15 étant planes et de largeur sensiblement égale à la largeur d'un côté de l'orifice 20, le serre câble est donc bloqué en rotation par rapport à son axe longitudinal médian.

Le capot arrière 3 est ensuite monté sur le capot avant 1 et le diamètre extérieur des embases 17 du serre câble vient s'appuyer sur la surface de révolution tronconique 12 dudit capot arrière.

Au cours du serrage du capot arrière 3 sur le capot avant 1, le serre câble 2 étant bloqué dans un sens de translation par la surface 12 tronconique est poussé en avant dans ledit capot avant et donc dans l'orifice 20 de celui-ci.

Les surfaces 15 de glissement étant inclinées ainsi que les faces 22 de l'orifice 20, les extrémités avant du serre câble se rapprochent sous l'effet d'une composante radiale créée par le contact avec au moins une face 22 et viennent serrer le câble entre elles tout en le poussant vers l'avant suivant leur sens de translation. Cette légère poussée vers l'avant du câble sous l'effet de la translation du serre câble permet d'éviter la rupture des connexions des fils du câble des fiches.

De plus, le blocage en rotation du serre câble 2 dans l'orifice 20 évite la torsion des fils.

Suivant une seconde forme de réalisation du connecteur selon l'invention, le serre câble 2 tel que représenté en figure 4 est doté d'au moins un moyen de serrage supplémentaire ménagé perpendiculairement aux ailes 13 et dans la partie arrière dudit serre câble.

Ce moyen de serrage supplémentaire est formé par une fente 23 de préférence de forme triangulaire définissant deux parois symétriques inclinées dont le plan de symétrie est perpendiculaire au plan médian parallèle à la paroi de serrage 14 de chaque aile 13.

La grande base du triangle définissant la fente 13 est dans le même plan que la face arrière des embases 17.

La liaison entre les ailes dotées chacune d'une fente 23 est réalisée par des entretoises 24 élastiques permettant également un centrage du câble dans le serre câble 2.

Ledit serre câble suivant cette deuxième forme de réalisation est disposé sur le capot avant 1 de la même manière que précédemment.

Le montage du capot arrière 3 entraîne le serrage du câble par les parois 14 mais également un serrage du câble sur la partie arrière du serre câble par un resserrement de la fente 23 dû au contact des embases 17 sur la surface de révolution tronconique 12, à la translation du capot arrière 3 par rapport au serre câble 2 et au blocage en rotation dudit serre câble sur le capot avant.

Le serre câble 2 suivant ces deux formes de réalisation est réalisé en une matière semi-rigide tel que du polypropylène et est obtenu par exemple par moulage.

Le serre câble 2 selon cette deuxième forme de réalisation permet un double serrage du câble tout en favorisant une légère translation du câble vers l'avant afin d'éviter la rupture des connexions des fils sur les fiches du connecteur. Suivant une forme préférentielle, le connecteur électrique multipolaire selon l'invention est doté sur un capot avant 1 de moyens de fixation aptes à recevoir soit un support 24 de fiches mâles et le connecteur femelle correspondant, soit un support 25 de fiches femelles comportant au moins un moyen d'accrochage avec le connecteur mâle .correspondant.

Comme représenté en figure 1 et 2, le capot avant 1 aussi bien pour un connecteur femelle (figure 1) qu'un connecteur mâle (figure 2) est doté de préférence sur une même droite longitudinale d'un orifice 26 débouchant de préférence circulaire et d'un orifice 27 débouchant de préférence polygonal disposé entre l'extrémité avant du capot 1 et l'orifice circulaire 26.

En arrière de l'orifice 26 circulaire et dans la surface intérieure cylindrique du capot avant 1 est ménagé un épaulement 28.

Comme représenté en figure 2, le connecteur selon l'invention est doté d'un support 24 de fiches mâles.

Ledit support est de préférence cylindrique et est doté dans sa surface perpendiculairement à son axe d'un taraudage 29.

Le diamètre extérieur du support 24 est légèrement inférieur au diamètre intérieur du capot avant 1.

La distance entre l'axe dudit taraudage et la face arrière du support est égale à la distance entre l'axe de l'orifice 26 circulaire du capot avant 1 et l'épaulement 28.

Le support 24 est donc placé en butée contre l'épaulement 28 et l'orifice 26 et le taraudage 29 sont disposés coaxialement afin de recevoir par exemple une vis 30 de blocage.

Il va de soi que le support 24 est disposé dans le capot avant 1 seulement lorsque les connexions des fils du câble ont été réalisées sur l'extrémité arrière des fiches mâles.

Préférentiellement, les fiches mâles sont dotées d'un collet 31 sur lequel est réalisé un moletage afin que les fiches ne puissent pas se mouvoir dans le support évitant ainsi la rupture de la connexion du fil. Lesdites fiches comportent avantageusement sur leur surface un placage en or afin d'assurer un meilleur contact.

Il va de soi que le support 24 de fiches mâles peut recevoir une rainure ou une saillie pour assurer son positionnement dans le capot avant 1 par coopération avec respectivement une saillie ou une rainure (non représentées) ménagées dans ledit capot.

Tel que représenté à la figure 1, le connecteur selon l'invention est doté d'un support 25 de fiches femelles.

Suivant une forme préférentielle de réalisation du connecteur, le support 25 de fiches femelles est doté d'au moins un organe d'accrochage élastique mobile en translation longitudinale destiné à coopérer d'une part avec les moyens de fixation du capot avant 1 sur lequel ledit support est monté et d'autre part avec les moyens de fixation d'un capot avant 1 d'un connecteur selon l'invention doté d'un support de fiches mâles.

Cet organe d'accrochage est constitué préférentiellement par une lame 32 élastique disposée dans une rainure 33 ménagée dans une patte 34 solidaire du support 25 de fiches femelles.

Ledit support présente la forme d'un cylindre de diamètre légèrement inférieur au diamètre intérieur du capot avant 1 du connecteur et est doté d'une collerette 35 destinée à venir en appui par sa face arrière contre l'extrémité avant du capot 1.

En arrière de cette collerette 35 est ménagée la patte 34 portant la lame 32.

Cette patte présente une section transversale en portion de cylindre dont le diamètre est le même que la partie avant du support 25. Sous cette patte 34 sont situés les embouts de connexion des fiches.

Dans la patte 34, dans la collerette et en avant de celle-ci est ménagée la rainure 33 dans laquelle est disposée la lame 32. Sur la partie arrière de la patte 34 perpendiculairement à la rainure 33 est réalisé une ouverture 36.

La longueur de la patte 34 à partir de la face arrière de la collerette 35 est égale à la distance entre l'extrémité avant du capot 1 et l'épaulement 28.

Afin que l'axe de l'ouverture 36 soit aligné avec l'axe de l'orifice 26 du capot 1, il est donc nécessaire que la distance entre l'axe de ladite ouverture et l'extrémité de la patte 34 ou la face arrière de la collerette 35 soit égale à la distance séparant l'axe de l'orifice 26, entre respectivement l'épaulement 28 ou l'extrémité avant du capot 1.

Sur l'extrémité arrière de la patte 34 est ménagée dans le prolongement du fond de la rainure 33 une fente 37.

Dans ladite rainure est disposée la lame 32 métallique.

Ladite lame présente un poussoir 38 perpendiculaire à l'avant de la lame, un crochet 39 ménagé à son extrémité avant et, est dotée d'un taraudage 40. ,

Le poussoir 38 est destiné à pénétrer dans l'orifice polygonal 27 et le taraudage 40 est destiné à être disposé coaxialement à.l'orifice 26 du capot 1.

La distance entre la face arrière du poussoir 38 et l'axe du taraudage 40 est égale à la distance entre le bord arrière de l'orifice 27 et l'axe de l'orifice 26.

Le poussoir 38 est formé soit par un pliage en poussoir de la lame, soit par une pièce rapportée en forme de cube et dotée sur sa face supérieure de crénelures.

Le crochet 39 est formé sur l'extrémité avant de la lame 32 qui est avantageusement perpendiculaire au poussoir 38.

Ladite lame 32 peut être actionnée en translation dans la rainure 33, ce qui est permis par le passage de sa partie arrière dans la fente 37 afin de faciliter la mise en place du support 25 de fiches femelles sur le connecteur selon l'invention en évitant la rupture des connexions sur lesdites fiches préalablement réalisées.

A cet effet, la lame 32 est disposée dans la rainure 33 de manière que le poussoir 38 se trouve en butée au fond de ladite rainure. Ceci permet d'engager le poussoir 38 dans l'orifice polygonal 27 sans qu'il soit nécessaire d'incliner la patte 34 par rapport au capot 1, évitant ainsi les risques de rupture de connexion.

Lorsque le poussoir 38 est en position dans l'orifice 27, et donc lorsque la lame 32 est immobilisée en translation par rapport au capot 1, le support 25 de fiches femelles est poussé jusqu'à ce que l'extrémité arrière de la patte 34 vienne en butée avec l'épaulement 28, et/ou que la face arrière de la collerette 35 vienne en butée sur l'extrémité avant du capot 1.

Le tauradage 40, l'ouverture 36 et l'orifice 26 lorsque le support 25 est en butée, sont alignés et reçoivent par exemple la vis 30 de blocage.

La connexion d'un connecteur femelle avec un connecteur mâle est réalisée par enfoncement du support 25 de fiches femelles dans le capot avant 1 du connecteur mâle jusqu'à ce que le crochet 39 soit logé dans l'orifice polygonal 27 dudit connecteur mâle.

Il va de soi que les positions des fiches femelles par rapport à la patte 34 et des fiches mâles par rapport à l'orifice 29 sont les mêmes.

Préférentiellement, la distance séparant l'extrémité du crochet 39 et la face avant de la collerette 35 est supérieure ou égale à la distance entre le bord avant de l'orifice polygonal 27 et l'extrémité avant du capot avant 1.

Afin de réaliser un meilleur contact entre fiches femelles et fiches mâles, lesdites fiches femelles peuvent comporter un placage en or.

la déconnexion des connecteurs est effectuée par pression sur le poussoir 38 débouchant de l'orifice 27.

L'extrémité arrière de la lame 32 est de préférence légèrement coudée de manière que, lorsque la vis 30 de blocage plaque la partie arrière de ladite lame sur le fond de la rainure 33, le poussoir 38 est décollé du fond de ladite rainure.

Le crochet 39 étant réalisé perpendiculairement au poussoir 3, celui-ci est délogé de l'orifice 27 du connecteur mâle sous l'effet de la pression exercée sur ledit poussoir.

Les capots avant 1 et arrière 3 sont de préférence réalisés par moulage et sont constitués en un alliage léger facilement moulé tel que par exemple le « zamak ou, bien en une matière plastique tel que le « PVC •.

Le connecteur selon l'invention, permet d'obtenir un serrage efficace du câble sans risque de détérioration des connexions des fils sur les fiches, est de conception simple et donc peu coûteux.

## Revendications

1. Connecteur électrique multipolaire comportant un capot avant (1) dans lequel est monté un serre câble (2) et un capot arrière (3) coopérant avec le capot avant et avec le serre câble, caractérisé en ce que le serre câble (2) est doté d'au moins deux ailes (13) reliées à leur extrémité arrière par au moins un moyen élastique de centrage du câble et comportant chacune une face de serrage (14) dudit câble parallèle à l'axe central du serre câble, au moins une surface (15) plane de blocage en rotation et de glissement en translation coopérant avec la partie arrière du capot avant (1) et au moins un moyen d'accrochage sur ledit capot avant ménagé sur l'extrémité avant desdites ailes.

2. Connecteur selon la revendication 1 caractérisé en ce que les surfaces (15) de blocage en rotation et de glissement en translation sont convergentes en une droite ou un point situé en avant du serre câble sur le plan médian dudit serre câble.

3. Connecteur selon la revendication 1 caractérisé en ce que le capot avant (1) est doté sur son extrémité arrière d'un orifice (20) polygonal ménagé axialement audit capot avant et dont la section transversale est un tronc de pyramide dont le sommet est sur l'axe du capot avant et à l'intérieur de celui-ci.

4. Connecteur selon les revendications 1 et 3 caractérisé en ce que l'orifice polygonal (20) est doté d'un nombre de faces (22) égal ou multiple d'au moins deux du nombre d'ailes (13) du serre câble (2).

5. Connecteur selon les revendications 1, 2, 3 et 4 caractérisé en ce que les surfaces (15) planes de blocage en rotation et de glissement en translation du serre câble (2) sont chacune en appui sur une face (22) de l'orifice polygonal.

6. Connecteur selon la revendication 1 caractérisé en ce que les moyens d'accrochage du serre câble sur le capot avant (1) sont constitués par des épaulements (19) ménagés chacun sur l'extrémité avant d'une surface (15) et perpendiculairement à la face de serrage (14).

7. Connecteur selon la revendication 1 caractérisé en ce que le serre câble comporte sur l'extrémité arrière de chaque aile (13) une fente (23) définissant des parois symétriques dont le plan de symétrie est perpendiculaire à un plan parallèle à la face de serrage (14) afin de constituer un second lieu de serrage du câble.

8. Connecteur selon la revendication 1 caractérisé en ce que le capot arrière (3) est doté d'une surface intérieure tronconique (12) coopérant avec l'extrémité arrière du serre câble (2).

9. Connecteur selon la revendication 1 caractérisé en ce qu'il est doté sur son capot avant (1) de moyen de fixation apte à recevoir soit un support (24) de fiches mâles et le connecteur femelle correspondant, soit un support (25) de fiches femelles comportant au moins un moyen d'accrochage avec le connecteur mâle correspondant.

10. Connecteur selon la revendication 1 caractérisé en ce que les moyens de fixation du capot avant sont constitués par un orifice circulaire (26) recevant une vis (30) de blocage coopérant avec un taraudage (29) ou une perforation (36) respectivement d'un support de fiches mâles ou d'un support de fiches femelles et par un orifice polygonal (27) disposé entre l'extrémité avant du capot avant (1) et l'orifice circulaire (26).

11. Connecteur selon la revendication 9 caractérisé en ce que le support (25) de fiches femelles est doté d'au moins un organe d'accrochage élastique mobile en translation longitudinale destiné à coopérer avec d'une part les moyens de fixation du capot avant (1) sur lequel ledit support est monté et d'autre part avec les moyens de fixation du capot avant (1) d'un connecteur selon l'invention doté d'un support (24) de fiches mâles.

12. Connecteur selon les revendications 9, 10, 11 caractérisé en ce que l'organe d'accrochage du support (25) de fiches femelles est constitué par une lame (32) élastique dotée d'un poussoir (38) destiné à se loger dans l'orifice (27) polygonal du capot avant (1) sur lequel ledit support est monté, d'un taraudage (40) coaxial à l'orifice (26) dudit capot avant et d'un crochet (39) destiné à être disposé dans l'orifice (27) polygonal d'un connecteur selon l'invention du type mâle.

13. Connecteur selon les revendications 11 'et 12 caractérisé en ce que la lame (32) est mobile en translation dans une rainure (33) ménagée dans une patte (34) solidaire du support (25) de fiches femelles et dans une fente (37) de passage de ladite lame afin de faciliter la mise en place du support (25) de fiches femelles sur le capot avant

(1) et du poussoir (38) dans l'orifice (27) polygonal dudit capot.

## Claims

1. A multipole electric connector comprising a front cap (1) in which a cable clamp (2) is mounted and a rear cap (3) cooperating with the front cap and with the cable clamp, characterized in that the cable clamp (2) is provided with at least two fins (13) connected at their rear end by at least one resilient means for centering the cable and each having a face (14) for clamping said cable parallel to the central axis of the cable clamp, at least one flat surface (15) for securing against rotation and translational sliding cooperating with the rear part of the front cap (1) and at least one securing means on said front cap formed at the front end of said fins.

2. Connector according to claim 1, characterized in that the surfaces (15) for securing against rotation and translational sliding are convergent at a straight line or a point situated forward of the cable clamp on the median plane of said cable clamp.

3. Connector according to claim 1, characterized in that the front cap (1) is provided on its rear end with a polygonal orifice (20) formed axially on said front cap and whose cross section is a truncated pyramid whose apex is on the axis of the front cap and inside this latter.

4. Connector according to claims 1 and 3, characterized in that the polygonal orifice (20) is provided with a number of faces (22) equal to or a multiple of at least two of the number of fins of the cable clamp.

5. Connector according to claims 1, 2, 3 and 4 characterized in that the flat surfaces (15) for securing against rotational and translational sliding of the cable clamp (2) each bear on a face (22) of the polygonal orifice.

6. Connector according to claim 1, characterized in that the means for securing the cable clamp on the front cap (1) are formed by shoulders (19) each formed on the front end of a surface (15) and perpendicularly to the clamping face (14).

7. Connector according to claim 1, characterized in that the cable clamp has on the rear end of each fin (13) a slit (23) defining symmetrical walls whose plane of symmetry is perpendicular to a plane parallel to the clamping face (14) so as to form a second clamping position for the cable.

8. Connector according to claim 1, characterized in that the rear cap (3) is provided with an inner truncated cone shaped surface (12) cooperating with the rear end of the cable clamp.

9. Connector according to claim 1, characterized in that it is provided on its front cap (1) with fixing means adapted for receiving either a male plug support (24) and the corresponding female connector, or a female socket support (25) including means for securing to the corresponding male connector.

10. Connector according to claim 1, characterized in that the means for fixing the front cap are formed by a circular orifice (26) receiving a locking screw (30) with a tapping (29) or a perforation (36) respectively of a male plug support or a female socket support and by a polygonal orifice (27) disposed between the front end of the front cap (1) and the circular orifice (26).

11. Connector according to claim 9, characterized in that the female socket support (25) is provided with at least one resilient securing member movable in longitudinal translation for cooperating on the one hand with the means for fixing the front cap (1) on which said support is mounted and, on the other hand, with the means for fixing the front cap (1) of a connector in accordance with the invention having a male plug support (24).

12. Connector according to claims 9, 10 and 11, characterized in that the member for securing the female socket support (25) is formed by a resilient blade (32) having a pusher (38) intended to be housed in the polygonal orifice (27) of the front cap (1) on which said support is mounted, a tapping (40) coaxial with the orifice (26) of said front cap and a hook (39) intended to be disposed in the polygonal orifice (27) of a connector of the invention of male type.

13. Connector according to claim 11 and 12, characterized in that the blade (32) is movable in translation in a groove (33) formed in a lug (34) integral with the female socket support (25) and in a slit (37) for passing said blade so as to facilitate the positioning of the female socket support (25) on the front cap (1) and the pusher (38) in polygonal orifice (27) of said cap.

## Patentansprüche

1. Mehrpolige elektrische Steckverbindung mit einer Frontverkleidung (1), in die eine Kabelklemme (2) montiert ist, und einer hinteren Verkleidung (3), die mit der Kabelklemme zusammenwirkt, dadurch gekennzeichnet, dass die Kabelklemme (2) über mindestens zwei Flügel (13) verfügt, die an ihrem hinteren Ende durch mindestens ein elastisches Zentriermittel des Kabels verbunden sind und je eine Klemmseite (14) des besagten Kabels parallel zur mittleren Achse der Kabelklemme halten, mindestens eine ebene Fläche (15) für die Blockierung der Dreh- und Gleitbewegung in Längsrichtung, mit dem hinteren Teil der vorderen Verkleidung (1) zusammenwirkend und mindestens einem Befestigungsmittel am besagten vorderen Teil, am vorderen Ende der besagten Flügel angebracht.

2. Steckverbindung gemäss Anspruch 1, dadurch gekennzeichnet, dass die Flächen (15) für die Blockierung der Drehbewegung und der Gleitbewegung in Längsrichtung in einer Geraden oder einem Punkt zusammenlaufen, der sich vor der Kabelklemme in der mittleren Ebene der besagten Kabelklemme befindet.

3. Steckverbindung gemäss Anspruch 1, dadurch gekennzeichnet, dass die vordere Verkleidung (1) an ihrem hinteren Ende eine polygonale Öffnung (20) besitzt, die axial zur besagten vorderen Verkleidung angebracht ist und deren Querschnitt ein Pyramidenstumpf ist, dessen Gipfel sich auf der Achse der vorderen Verkleidung und in ihrem Inneren befindet.

4. Steckverbindung gemäss Anspruch 1 und 3, dadurch gekennzeichnet, dass die polygonale Öffnung (20) mit einer Anzahl Seiten (22) versehen ist, die mit der Anzahl Flügel (13) der Kabelklemme (2) oder durch sie teilbar ist.

5. Steckverbindung gemäss den Ansprüchen 1, 2, 3 und 4, dadurch gekennzeichnet, dass die ebenen Flächen (15) für die Blockierung der Drehbewegung und der Gleitbewegung in Längsrichtung der Kabelklemme (2) auf je einer Seite (22) der polygonalen Öffnung sind.

6. Steckverbindung gemäss Anspruch 1, dadurch gekennzeichnet, dass die Haftmittel der Kabelklemme an der vorderen Verkleidung (1) aus Absätzen (19) bestehen, die an jedem vorderen Ende einer Fläche (15) senkrecht zur Anziehfläche (14) angeordnet sind.

7. Steckverbindung gemäss Anspruch 1, dadurch gekennzeichnet, dass die Kabelklemme am hinteren Ende eines jeden Flügels (13) einen Spalt (23) aufweist, der symmetrische Wände definiert, deren Symmetrieebene senkrecht zu einer Ebene ist, die parallel zur Anziehseite (14) ist, um eine zweite Spannstelle des Kabels zu bilden.

8. Steckverbindung gemäss Anspruch 1, dadurch gekennzeichnet, dass die hintere Verkleidung (3) mit einer kegelstumpfförmigen inneren Fläche (12) versehen ist, die mit dem hinteren Ende der Kabelklemme (2) zusammenwirkt.

9. Steckverbindung gemäss Anspruch 1, dadurch gekennzeichnet, dass sie an ihrer vorderen Verkleidung (1) Befestigungsmittel besitzt, die geeignet sind, entweder einen Halter (24) von Steckern und die entsprechenden Steckbuchsen aufzunehmen, oder einen Halter (25) für Steckbuchsen, die mindestens ein Befestigungsmittel mit dem entsprechenden Stecker enthalten.

10. Steckverbindung gemäss Anspruch 1, dadurch gekennzeichnet, dass die Befestigungsmittel der vorderen Verkleidung aus einer kreisförmigen Öffnung (26) bestehen, die eine Arretierschraube (30) aufnehmen, welche mit einem Gewinde (29) oder einer Lochung (36), einer Halterung von Steckern beziehungsweise Steckbuchsen zusammenwirkt, und durch eine polygonale Öffnung (27), die zwischen dem vorderen Ende der vorderen Verkleidung (1) und der kreisförmigen Öffnung (26) angeordnet ist.

11. Steckverbindung gemäss Anspruch 9, dadurch gekennzeichnet, dass die Halterung (25) der Steckbuchsen mit mindestens einem elastischen Befestigungsorgan versehen ist, das sich in Längsrichtung bewegen kann, dafür bestimmt, einerseits mit den Befestigungsmitteln der vorderen Verkleidung (1) zusammenzuwirken, auf die die besagte Halterung montiert ist, und andererseits mit dem Befestigungsmittel der vorderen Verkleidung (1) eines Steckers gemäss der Erfindung, mit einer Halterung (24) für Stecker versehen.

12. Steckverbindung gemäss den Ansprüchen 9, 10 und 11, dadurch gekennzeichnet, dass das Befestigungsorgan (25) der Steckdosen aus einer elastischen Klinge (32) besteht, die mit einem Schieber (38) versehen ist, der dafür bestimmt ist, in die polygonale Öffnung (27) der vorderen Verkleidung (1) einzugreifen, auf die die besagte Halterung montiert ist, mit einem zur Öffnung (26) der besagten vorderen Verkleidung koaxialen Gewinde (40) und mit einem Haken (39) für die Anordnung in der polygonalen Öffnung (27) einer Steckverbindung gemäss der Erfindung vom Stifttyp.

13. Steckverbindung gemäss den Ansprüchen 11 und 12, dadurch gekennzeichnet, dass das Blatt (32) in Längsrichtung in einer Nut (33) beweglich ist, die in eine Lasche (34) eingefügt ist, welche mit der Halterung (25) der Buchsen fest verbunden ist, und in einen Spalt (37) für den Durchgang der besagten Klinge, um das Einsetzen der Halterung (25) der Buchsen an der vorderen Verkleidung (1) und des Schiebers in der polygonalen Öffnung (27) der besagten Verkleidung zu erleichtern.
